# FASCICULE DE BREVET EUROPEEN

(11) **EP 3 465 834 B1**
(45) Date de publication et mention de la délivrance du brevet: **15.09.2021**
(21) Numéro de dépôt: 17725586.6
(22) Date de dépôt: 23.05.2017
(51) Int. Cl.: H01R 13/11, H01R 13/20

(54) **CONNECTEUR POUR VÉHICULE AUTOMOBILE COMPORTANT UN CONTACT FEMELLE QUI COMPORTE UNE DOUILLE AVEC AU MOINS UNE LANGUETTE FLEXIBLE**
VERBINDER FÜR EIN KRAFTFAHRZEUG MIT EINEM BUCHSENKONTAKT, DER EINE BUCHSE MIT MINDESTENS EINER FLEXIBLEN LASCHE UMFASST
CONNECTOR FOR MOTOR VEHICLE INCLUDING A FEMALE CONTACT THAT INCLUDES A SOCKET WITH AT LEAST ONE FLEXIBLE TAB

(30) Priorité: 25.05.2016 FR 1654696
(43) Date de publication de la demande: 10.04.2019
(73) Titulaire: Delphi International Operations Luxembourg S.à r.l., 4940 Bascharage (LU)
(72) Inventeur: BELLIARD, Frédéric, 28170 Tremblay-Les-Villagers (FR); CHARVET, Sébastien, 28210 Senantes (FR)
(74) Mandataire: INNOV-GROUP
(86) Numéro de dépôt international: PCT/EP2017/062477
(87) Numéro de publication internationale: WO 2017/202877

(56) Documents cités:
- EP-A1- 0 005 370
- EP-A1- 2 905 843
- WO-A1-95/28751
- DE-A1- 3 813 948
- FR-A1- 2 553 940

## Description

L'invention concerne le domaine des connecteurs électriques, par exemple des connecteurs électriques de puissance et, notamment, les connecteurs électriques de puissance pour véhicules automobiles électriques ou hybrides rechargeables. En particulier, ce type de véhicules nécessite un rechargement régulier et fréquent de leurs batteries. A cette fin, ces véhicules sont reliés à une borne de recharge grâce à un câble de recharge muni à chacune de ses extrémités d'une prise de charge.

Une prise de charge comporte généralement un connecteur et une poignée. Le connecteur peut être de type « femelle » et comporter alors plusieurs contacts femelles (par exemple sept : trois pour les phases, un pour la terre, un pour le neutre et deux pour les signaux de contrôle). Un contact femelle peut comporter une embase, à laquelle est relié un câble, et une douille destinée à recevoir un contact mâle. La douille comporte plusieurs languettes élastiques écartées par le contact mâle lors de son insertion dans la douille et maintenant une force de contact sur le contact mâle tant que le connecteur femelle est accouplé à un contre-connecteur. Un exemple de contact femelle de l'art antérieur est décrit dans le document EP2905843A1. Ce contact femelle est d'un type particulier dans lequel les languettes tendent élastiquement à s'écarter du contact mâle et dans lequel des moyens sont prévus pour ramener les languettes sur le contact mâle afin d'établir un contact électrique avec celui-ci. EP0005370A1 divulgue un ensemble de connecteurs selon le préambule de la revendication 1.

Les charges peuvent se faire avec des intensités pouvant atteindre 120A. Les prises de charge pour les véhicules électriques nécessitent donc une force de contact élevée entre les contacts afin d'éviter, ou au moins limiter, les échauffements. Mais les efforts d'accouplement ou de désaccouplement des connecteurs des prises de charge sur un contre-connecteur, ne doivent pas être trop importants, afin de pouvoir être réalisés avec une ergonomie adaptée à tout type d'utilisateurs, mais également pour limiter l'usure par abrasion ayant lieu lors des nombreux cycles d'accouplement/désaccouplement (14 000 cycles par exemple).

En outre, il peut arriver que de l'usure, de la poussière, du gel, etc. créent, en plus de la force de contact, une adhérence ou une friction supplémentaire entre une ou plusieurs languettes d'un contact femelle et le contact mâle inséré dans celle-ci. Les efforts de désaccouplements peuvent devenir alors trop importants par rapport au niveau d'ergonomie souhaitée.

Un but de l'invention est de fournir un ensemble de connecteurs pour véhicule automobile, notamment pour une prise de charge dans laquelle la force de désaccouplement est mieux contrôlée.

A cette fin, on réalise un ensemble de connecteurs selon la revendication 1, comprenant au moins un contact femelle. Ce contact femelle comporte une douille s'étendant, entre une extrémité avant et une extrémité arrière, le long d'un axe longitudinal central, parallèlement auquel un contact mâle peut être introduit dans la douille. La douille comporte une ouverture vers son extrémité avant, pour l'introduction du contact mâle. La douille comporte également au moins une languette flexible. Cette languette flexible comporte une extrémité libre située au niveau de l'ouverture, cette extrémité libre de la languette pouvant s'écarter (sous l'action du contact mâle lors de l'insertion de celui-ci dans la douille) ou se rapprocher (lorsque le contact mâle est retiré de la douille) de l'axe longitudinal central. Le connecteur comporte aussi un boîtier dans lequel est logé le contact femelle. Ce boîtier comporte un passage situé devant l'ouverture de la douille. Le contact mâle est introduit dans la douille par ce passage.

En outre, le contact se déplace dans le boîtier entre une position arrière et une position avant, parallèlement à l'axe longitudinal. Lorsque le contact est en position arrière, la languette est plus rapprochée de l'axe longitudinal central, que lorsque le contact est en position avant. Le contact est bloqué par le boîtier lorsque le contact est en position arrière. La languette est écartée de l'axe longitudinal central (et donc du contact mâle) par le boîtier lorsque le contact femelle est en position avant.

Autrement dit, lorsque le contact femelle est en position arrière (position occupée par le contact femelle après insertion du contact mâle dans la douille) la languette repose librement sur le contact mâle de manière à exercer une force de contact maximale. Par contre, lorsque le contact mâle est retiré de la douille, il entraine avec lui le contact femelle vers la position avant, mais dans ce mouvement, la languette et le boîtier interagissent pour écarter la languette de l'axe longitudinal central, ce qui soulève et sépare la languette du contact mâle. Le désaccouplement du connecteur femelle et du contre-connecteur mâle est ainsi facilité.

Le connecteur peut comporter l'une ou l'autre des caractéristiques suivantes, considérées isolément ou en combinaison d'une ou plusieurs autres :
- au moins l'un des éléments parmi la languette et le boîtier comporte un chanfrein pour soulever et écarter la languette en éloignement de l'axe longitudinal central, lorsque le contact femelle est déplacé vers sa position avant ;
- un chanfrein est placé à la fois sur le boîtier et sur la languette ;
- un chanfrein est placé sur le boîtier au niveau du passage et un chanfrein est formé sur l'extrémité libre de la languette ;
- la longueur du déplacement du contact femelle entre ses positions arrière et avant est limitée par deux butées fixes dans le boîtier ;
- la douille est logée dans une cavité comportant une portion de paroi perpendiculaire à l'axe longitudinal central, délimitant le passage et protégeant l'extrémité libre de la languette, le déplacement du contact femelle de sa position arrière vers sa position avant étant bloqué par une butée avant que l'extrémité libre de la languette n'entre en contact avec une portion de paroi perpendiculaire à l'axe longitudinal central, délimitant le passage ;
- la languette tend à revenir élastiquement vers l'axe longitudinal central et coopère avec le boîtier pour ramener le contact femelle vers sa position arrière lorsqu'aucun contact mâle est inséré dans la douille.

D'autres caractéristiques et avantages de l'invention apparaîtront à la lecture de la description détaillée qui suit ainsi que sur les dessins annexés. Sur ces dessins :
- la figure 1 représente schématiquement en perspective un câble de charge pour véhicule électrique, muni d'au moins un connecteur conforme à l'invention ;
- la figure 2 représente schématiquement en coupe longitudinale un exemple de contact femelle pour un connecteur de la figure 1, avec un contact mâle en position accouplée, le contact femelle étant en position arrière ;
- la figure 3 représente schématiquement en coupe un détail de la figure 2 ;
- la figure 4 correspond à une représentation analogue à celle de la figure 3, le contact femelle étant en position avant.

Sur la figure 1 sont représentés deux prises de charge 1, 2 pour véhicule automobile électrique, montées chacune à une extrémité d'un câble de recharge 3. Chacune de ces deux prises de charges 1, 2 comportent un connecteur 10, 20 avec une poignée 11, 21 et des contacts de puissance.

Dans la suite de ce document, seul le connecteur 10 est décrit, mais cette description peut éventuellement s'appliquer pour l'essentiel à un autre connecteur, et au connecteur 20 en particulier.

Comme représenté sur la figure 2, le connecteur 10 comporte un boîtier 12 en matériau diélectrique avec des fûts 14 pour recevoir des contacts femelles 40 (sur les figures seul un contact femelle 40 et un fût 14 sont représentés).

Sur la figure 2, l'un de ces contacts femelles 40 de puissance est représenté dans son fût 14. Une partie monobloc de ce contact 40 est usiné par enlèvement de matière à partir d'un barreau de matériau électriquement conducteur (un alliage de cuivre par exemple). Cette partie monobloc comprend une zone de fixation d'un câble 42, une embase 43 et une douille 44 et s'étend le long d'un axe longitudinal central L. Cet axe longitudinal central L est parallèle à la direction d'insertion d'un contact mâle 50 dans la douille 44.

La douille 44 s'étend le long de l'axe longitudinal central entre une extrémité avant 45 et une extrémité arrière 46. La douille 44 comporte une ouverture 47 au niveau de son extrémité avant 45 pour l'introduction du contact mâle entre des languettes 48. La douille 44 comporte par exemple quatre languettes 48 flexibles régulièrement et symétriquement réparties autour de l'axe longitudinal central L. Chaque languette 48 est incurvée autour de l'axe longitudinal central L. Chaque languette 48 s'étend longitudinalement entre une extrémité liée à l'embase 43 et une extrémité libre 49.

Au moins, en position de repos, c'est-à-dire dans la position occupée par chaque languette 48 lorsque le contact femelle 40 ne reçoit pas de contact mâle 50, un espace est ménagé entre la paroi interne du fût 14 et chaque languette 48. En position d'utilisation, cet espace est réduit.

Chaque languette 48 est essentiellement droite et d'épaisseur constante sur l'ensemble de sa longueur (mise à part une portion à proximité de son extrémité libre 49 - voir plus loin). Après décolletage dans un barreau de matière, les languettes 48 sont essentiellement parallèles à l'axe longitudinal central L. Elles sont ensuite légèrement pliées pour être inclinées par rapport à celui-ci, avec une portion plus proche de l'axe longitudinal central L vers l'extrémité libre 49 qu'au niveau de l'embase 43 (autrement dit la section transversale de la douille 44 est plus petite à proximité de l'extrémité libre 49 qu'à proximité de l'embase 43). On obtient ainsi, pour recevoir un contact mâle 50, un espace interne à la douille 44 croissant en rapprochement de l'embase 43.

Deux nervures, ici sous forme de disques, 52, 54 s'étendent radialement à partir de l'embase 43. Ces deux disques 52, 54 sont espacés l'un de l'autre le long de l'axe longitudinal central L, pour former une gorge dans laquelle peut être logé un joint torique (non représenté).

L'embase 43 est logée dans une cavité 16 du boîtier 12. Cette cavité 16, dont le diamètre intérieur est plus large que celui d'un fût 14, comporte une collerette 18 formant une butée apte à interagir avec le disque 52, pour bloquer le déplacement D du contact femelle 40 vers l'avant. Des moyens de verrouillage 56 interagissent avec l'autre disque 54 pour verrouiller le contact femelle dans le boîtier 10 et bloquer le déplacement D' du contact femelle 40 vers l'arrière. Ces moyens de verrouillage 56 peuvent être formés par exemple d'une grille arrière venant bloquer l'embase 43 par l'arrière.

Un espace est ménagé entre les moyens de verrouillage 56 et la collerette 18, dont la longueur parallèle à l'axe longitudinal central est plus grande que la distance entre les disques 52, 54 (l'épaisseur des disques 52, 54, mesurée parallèlement à l'axe longitudinal central L étant comprise dans cette dernière distance). Ainsi, le contact femelle 40 peut se déplacer entre une position avant (avec un disque 52 en butée sur la collerette 18) et une position arrière (avec un disque 54 en butée sur les moyens de verrouillage 56), par exemple sur une distance G de 1,5 mm.

L'extrémité libre 49 de chaque languette 48 comporte un chanfrein 58, ou biseau, interne, orienté vers l'ouverture 47 de la douille 44, et un bourrelet externe 59 (voir figure 3). Le bourrelet externe 59 compense la réduction de l'épaisseur de l'extrémité la languette 48 due au chanfrein 58. Le bourrelet externe 59 limite également le déplacement radial de la languette 48 et donc le risque d'éventuelles déformations plastiques de celle-ci.

Le fût 14 se présente sous la forme d'une cavité cylindrique de révolution dont l'extrémité avant est partiellement fermée par une paroi 15 essentiellement perpendiculaire à l'axe longitudinal central L. Un passage 17 est ménagé dans cette paroi 15 pour le passage du contact mâle 50. Ce passage 17 comporte une surface de guidage 19 en forme d'entonnoir pour faciliter l'insertion et le guidage du contact mâle 50 dans le fût 14 et dans la douille 44 dont l'ouverture 47 est située derrière le passage 17. Le passage 17 comporte également une portion de guidage 21, s'étendant sur quelques millimètres, dont la surface interne est cylindrique de révolution. Cette portion de guidage 21 comporte un chanfrein 23 dirigé vers l'intérieur du fût 14 et vers la paroi cylindrique interne de ce denier.

En position arrière du contact femelle 40, il y a un léger recouvrement des chanfreins 23, 58, respectivement du boîtier 12 (au niveau de la portion de guidage 21) et des languettes 48 (au niveau de leurs extrémités libres 49). Autrement dit les surfaces des chanfreins 23, 58, respectivement du boîtier 12 et des languettes 48 se trouvent partiellement en vis-à-vis. Cependant ces chanfreins 23, 58 n'interagissent pas, ou pas suffisamment pour que l'extrémité libre 49 des languettes 48 ne soit écartée du contact mâle 50 (figure 3).

En position avant du contact femelle 40, le recouvrement des chanfreins 23, 58 du boîtier 12 et des languettes 48 est plus important que lorsque le contact femelle 40 est en position arrière. Les surfaces des chanfreins 23, 58 du boîtier 12 et des languettes 48 se trouvent en contact. Les chanfreins 23, 58 interagissent suffisamment pour que l'extrémité libre 49 des languettes 48 soit écartée du contact mâle 50. Les languettes 48 sont alors décollées du contact mâle 50 et le contact mâle 50 peut être désengagé de la douille 44 avec un moindre effort (figure 4).

Lorsque le contact mâle 50 est complètement désengagé de la douille 44, les chanfreins 23, 58 glissent l'un sur l'autre sous l'effet de la force élastique de la languette 48 qui tend à ramener l'extrémité libre 49 vers l'axe longitudinal central L, ce qui ramène le contact femelle 40.

Afin de protéger les languettes 48 et que celles-ci ne soient déformées, le déplacement du contact femelle 40 de sa position arrière vers sa position avant est bloqué par la butée 18 avant que son extrémité libre 49 n'entre en contact avec la paroi 15.

## Revendications

1. Ensemble de connecteurs de puissance pour véhicule automobile comprenant :
- un contact mâle (50),
- un contact femelle (40) comportant une douille (44) s'étendant, entre une extrémité avant (45) et une extrémité arrière (46), le long d'un axe longitudinal central (L), parallèlement auquel le contact mâle (50) peut être introduit dans la douille (44), la douille (44) comportant une ouverture (47) vers son extrémité avant (45), pour l'introduction du contact mâle (50), la douille (44) comportant également au moins une languette (48) flexible tendant à revenir élastiquement vers axe longitudinal central (L) lorsqu'aucun contact mâle est inséré dans la douille (44), et maintenant une force de contact sur le contact mâle lorsque celui-ci est inséré dans la douille (44), cette languette (48) ayant une extrémité libre (49) située au niveau de l'ouverture (47), cette extrémité libre (49) de la languette (48) pouvant s'écarter ou se rapprocher de l'axe longitudinal central (L),
- un boîtier (12) dans lequel est logé le contact femelle (40), ce boîtier (12) comportant un passage (17) situé devant l'ouverture (47) de la douille (44), par lequel le contact mâle (50) est introduit dans la douille (44),
dans lequel le contact femelle (40) peut être déplacé dans le boîtier (12) entre une position arrière et une position avant, parallèlement à l'axe longitudinal (L), la languette (48) étant plus rapprochée de l'axe longitudinal central (L), lorsque le contact femelle (40) est en position arrière que lorsque le contact femelle (40) est en position avant, et la languette (48) étant écartée, de l'axe longitudinal central (L), par le boîtier (12) lorsque le contact femelle (40) est en position avant,
dans lequel la languette (48) est destinée à exercer une force de contact sur le contact mâle (50) lorsque le contact mâle (50) est inséré dans la douille (44), et dans lequel le contact femelle (40) est entrainé vers la position avant, lorsque le contact mâle (50) est retiré de la douille, et dans ce mouvement, un chanfrein (23) placé sur le boîtier (12) interagit avec la languette (48) pour écarter la languette de l'axe longitudinal central (L), ce qui soulève et sépare la languette (48) du contact mâle (40), **caractérisé en ce que** le contact femelle (40) est entraîné, vers la position avant, par friction entre le contact mâle (50) et la languette (48).

2. Ensemble selon la revendication 1, dans lequel la languette (48) et le boîtier (12) comportent un chanfrein (23, 58) pour soulever et écarter la languette (48) en éloignement de l'axe longitudinal central (L), lorsque le contact femelle (40) est déplacé vers sa position avant.

3. Ensemble selon la revendication 2, dans lequel un chanfrein (23) est placé sur le boîtier (12) au niveau du passage (17) et un chanfrein (58) est formé sur l'extrémité libre (49) de la languette (48).

4. Ensemble selon l'une des revendications précédentes, dans lequel la longueur du déplacement du contact femelle (40) entre ses positions arrière et avant est limitée par deux butées fixes (18, 56) dans le boîtier (12).

5. Ensemble selon la revendication 4, dans lequel deux disques (52, 54) s'étendent radialement à partir de l'embase (43) espacés l'un de l'autre le long de l'axe longitudinal central (L), pour former une gorge dans laquelle peut être logé un joint torique, interagissent avec les butées fixes (18, 56) pour définir la distance (G) de déplacement du contact femelle (40) entre ses positions avant et arrière.

6. Ensemble selon la revendication 4 ou 5, dans lequel la douille (44) est logée dans un fût (14) comportant une portion de paroi (15) perpendiculaire à l'axe longitudinal central (L), délimitant le passage (17) et protégeant l'extrémité libre (49) de la languette (48), le déplacement du contact femelle (40) de sa position arrière vers sa position avant étant bloqué par une butée (18) avant que l'extrémité libre (49) de la languette (48) n'entre en contact avec la portion de paroi (15) perpendiculaire à l'axe longitudinal central (L), délimitant le passage (17).

7. Ensemble selon l'une des revendications précédentes, dans lequel la languette (48) tend à revenir élastiquement vers l'axe longitudinal central (L) et coopère avec le boîtier (12) pour ramener le contact femelle (40) vers sa position arrière lorsqu'aucun contact mâle (50) est inséré dans la douille (44).

8. Ensemble selon l'une des revendications précédentes, dans lequel la languette (48) comporte un bourrelet externe (59) au niveau de son extrémité libre (49).

## Patentansprüche

1. Leistungsverbinderanordnung für ein Kraftfahrzeug, umfassend:
- einen Steckkontakt (50),
- einen Buchsenkontakt (40), der eine Buchse (44) aufweist, die sich entlang einer mittleren Längsachse (L) zwischen einem vorderen Ende (45) und einem hinteren Ende (46) erstreckt, parallel zu welcher der Steckkontakt (50) in die Buchse (44) eingeführt werden kann, wobei die Buchse (44) in Richtung ihres vorderen Endes (45) eine Öffnung (47) zum Einführen des Steckkontakts (50) aufweist, wobei die Buchse (44) auch mindestens eine flexible Lasche (48) aufweist, die dazu neigt, in Richtung der mittleren Längsachse (L) elastisch zurückzufedern, wenn kein Steckkontakt in der Buchse (44) eingeführt ist, und eine Kontaktkraft an dem Steckkontakt aufrechterhält, wenn dieser in der Buchse (44) eingeführt ist, wobei diese Lasche (48) ein freies Ende (49) aufweist, das sich an der Öffnung (47) befindet, wobei sich dieses freie Ende (49) der Lasche (48) von der mittleren Längsachse (L) entfernen oder sich ihr annähern kann,
- ein Gehäuse (12), in dem der Buchsenkontakt (40) untergebracht ist, wobei dieses Gehäuse (12) einen Durchgang (17) aufweist, der sich vor der Öffnung (47) der Buchse (44) befindet und durch den der Steckkontakt (50) in die Buchse (44) eingeführt wird,
wobei der Buchsenkontakt (40) in dem Gehäuse (12) parallel zur Längsachse (L) zwischen einer hinteren Position und einer vorderen Position verschoben werden kann,
wobei sich die Lasche (48) näher an der mittleren Längsachse (L) befindet, wenn sich der Buchsenkontakt (40) in der hinteren Position befindet, als wenn sich der Buchsenkontakt (40) in der vorderen Position befindet, und wobei die Lasche (48) durch das Gehäuse (12) von der mittleren Längsachse (L) entfernt ist, wenn sich der Buchsenkontakt (40) in der vorderen Position befindet,
wobei die Lasche (48) eine Kontaktkraft auf den Steckkontakt (50) ausüben soll, wenn der Steckkontakt (50) in der Buchse (44) eingeführt ist, und wobei der Buchsenkontakt (40) in Richtung der vorderen Position geführt wird, wenn der Steckkontakt (50) aus der Buchse zurückgezogen wird und bei dieser Bewegung eine am Gehäuse (12) platzierte Abschrägung (23) mit der Lasche (48) zusammenwirkt, um die Lasche von der mittleren Längsachse (L) zu entfernen, was die Lasche (48) vom Steckkontakt (40) anhebt und davon trennt, **dadurch gekennzeichnet, dass** der Buchsenkontakt (40) durch Reibung zwischen dem Steckkontakt (50) und der Lasche (48) in Richtung der vorderen Position geführt wird.

2. Anordnung nach Anspruch 1, wobei die Lasche (48) und das Gehäuse (12) eine Abschrägung (23, 58) aufweisen, um die Lasche (48) von der mittleren Längsachse (L) weg anzuheben und zu entfernen, wenn der Buchsenkontakt (40) in Richtung seiner vorderen Position verschoben wird.

3. Anordnung nach Anspruch 2, wobei eine Abschrägung (23) am Durchgang (17) an dem Gehäuse (12) platziert ist und eine Abschrägung (58) an dem freien Ende (49) der Lasche (48) gebildet ist.

4. Anordnung nach einem der vorhergehenden Ansprüche, wobei die Länge der Verschiebung des Buchsenkontakts (40) zwischen seiner hinteren und vorderen Position durch zwei feste Anschläge (18, 56) in dem Gehäuse (12) begrenzt ist.

5. Anordnung nach Anspruch 4, wobei sich zwei Scheiben (52, 54) entlang der mittleren Längsachse (L) voneinander beabstandet von der Basis (43) radial erstrecken, um eine Nut zu bilden, in der ein O-Ring untergebracht sein kann, wobei sie mit den festen Anschlägen (18, 56) zusammenwirken, um die Verschiebungsstrecke (G) des Buchsenkontakts (40) zwischen seiner vorderen und hinteren Position zu definieren.

6. Anordnung nach Anspruch 4 oder 5, wobei die Buchse (44) in einer Hülse (14) untergebracht ist, die einen senkrecht zur mittleren Längsachse (L) verlaufenden Wandteil (15) aufweist, der den Durchgang (17) begrenzt und das freie Ende (49) der Lasche (48) schützt, wobei die Verschiebung des Buchsenkontakts (40) aus seiner hinteren Position in Richtung seiner vorderen Position durch einen Anschlag (18) blockiert wird, bevor das freie Ende (49) der Lasche (48) in Kontakt mit dem senkrecht zur mittleren Längsachse (L) verlaufenden Wandteil (15) gelangt, wodurch der Durchgang (17) begrenzt wird.

7. Anordnung nach einem der vorhergehenden Ansprüche, wobei die Lasche (48) dazu neigt, in Richtung der mittleren Längsachse (L) elastisch zurückzufedern, und mit dem Gehäuse (12) zusammenwirkt, um den Buchsenkontakt (40) in Richtung seiner hinteren Position zurückzuholen, wenn kein Steckkontakt (50) in der Buchse (44) eingeführt ist.

8. Anordnung nach einem der vorhergehenden Ansprüche, wobei die Lasche (48) an ihrem freien Ende (49) einen äußeren Wulst (59) aufweist.

## Claims

1. Set of power connectors for a motor vehicle, comprising:
- a male contact (50),
- a female contact (40) comprising a socket (44) extending, between a front end (45) and a rear end (46), along a central longitudinal axis (L), parallel to which the male contact (50) can be introduced into the socket (44), the socket (44) comprising an opening (47) towards its front end (45), for the introduction of the male contact (50), the socket (44) also comprising at least one flexible tab (48) tending to return elastically towards the central longitudinal axis (L) when no male contact is inserted in the socket (44), and maintaining a force of contact on the male contact when the latter is inserted in the socket (44), this tab (48) having a free end (49) situated at the level of the opening (47), this free end (49) of the tab (48) being able to move away from or towards the central longitudinal axis (L),
- a casing (12) in which the female contact (40) is housed, this casing (12) comprising a passage (17) situated in front of the opening (47) of the socket (44) and via which the male contact (50) is introduced into the socket (44),
wherein the female contact (40) can be moved in the casing (12) between a rearward position and a forward position, parallel to the longitudinal axis (L), the tab (48) being closer to the central longitudinal axis (L) when the female contact (40) is in the rearward position than when the female contact (40) is in the forward position, and the tab (48) being separated, from the central longitudinal axis (L), by the casing (12) when the female contact (40) is in the forward position,
wherein the tab (48) is intended to exert a force of contact on the male contact (50) when the male contact (50) is inserted in the socket (44), and wherein the female contact (40) is driven towards the forward position when the male contact (50) is withdrawn from the socket, and, in this movement, a chamfer (23) positioned on the casing (12) interacts with the tab (48) to move the tab away from the central longitudinal axis (L), thereby lifting and separating the tab (48) from the male contact (40), **characterized in that** the female contact (40) is driven, towards the forward position, by friction between the male contact (50) and the tab (48).

2. Set according to Claim 1, wherein the tab (48) and the casing (12) comprise a chamfer (23, 58) for lifting and moving the tab (48) away from the central longitudinal axis (L) when the female contact (40) is moved towards its forward position.

3. Set according to Claim 2, wherein a chamfer (23) is positioned on the casing (12) at the level of the passage (17) and a chamfer (58) is formed on the free end (49) of the tab (48).

4. Set according to one of the preceding claims, wherein the length of the travel of the female contact (40) between its rearward and forward positions is limited by two fixed abutments (18, 56) in the casing (12).

5. Set according to Claim 4, wherein two discs (52, 54) extend out radially from the base (43), separated from one another along the central longitudinal axis (L), to form a groove in which an O-ring seal can be housed, interacting with the fixed abutments (18, 56) to define the distance (G) travelled by the female contact (40) between its forward and rearward positions.

6. Set according to Claim 4 or 5, wherein the socket (44) is housed in a barrel (14) comprising a wall portion (15) perpendicular to the central longitudinal axis (L), delimiting the passage (17) and protecting the free end (49) of the tab (48), the travel of the female contact (40) from its rearward position to its forward position being blocked by an abutment (18) before the free end (49) of the tab (48) comes into contact with the wall portion (15) perpendicular to the central longitudinal axis (L), delimiting the passage (17).

7. Set according to one of the preceding claims, wherein the tab (48) tends to return elastically towards the central longitudinal axis (L) and collaborates with the casing (12) to return the female contact (40) to its rearward position when no male contact (50) is inserted in the socket (44).

8. Set according to one of the preceding claims, wherein the tab (48) has an external bead (59) at its free end (49).
